# DEMANDE DE BREVET EUROPEEN

(11) **EP 0 297 992 A1**
(43) Date de publication de la demande: **04.01.1989**
(21) Numéro de dépôt: 88401707.0
(22) Date de dépôt: 01.07.1988
(51) Int. Cl.: F42B 13/50

(54) **Dispositif de fermeture éjectable, notamment pour roquettes à sous-munitions**

(30) Priorité: 03.07.1987 FR 8709453
(71) Demandeur: THOMSON-BRANDT ARMEMENTS, 92516 Boulogne-Billancourt (FR)
(72) Inventeur: Thouron, René, F-75008 Paris (FR); Denis, Jean-François, F-75008 Paris (FR)
(74) Mandataire: Benoit, Monique

(57) **Abrégé**

La présente invention concerne un dispositif destiné à fermer un compartiment à sous-munitions (23) d'une roquette, et à être éjecté juste avant le sous-munitions, de façon à ouvrir le compartiment (23). Ce dispositif comporte un couvercle (1), bloqué à l'aide d'une clé (2), et un ballon gonflable (3), permettant de dégager le couvercle (1) de la clé (2) et de démonter le dispositif sans le briser, en expulsant complètement le couvercle (1).

## Description

La présente invention concerne un dispositif de fermeture d'une structure, comme par exemple un compartiment à sous-munitions d'une roquette. Ce dispositif peut être éjecté sur commande, réalisant ainsi l'ouverture au moment voulu de la structure.

La stratégie militaire actuelle utilisée pour neutraliser les installations vitales de l'ennemi, comme par exemple les pistes d'atterissage, comporte deux étapes :
- la première, consiste à envoyer, soit à l'aide d'un tube lanceur, soit larguée d'un aéronef, une roquette à sous-munitions au-dessus de la zone à neutraliser :
- la seconde consiste à éjecter sur commande les sous-munitions.

Les sous-munitions sont initialement placées dans des compartiments fermés, situés dans la roquette. Juste avant l'éjection des sous-munitions, les compartiments sont ouverts sur commande.

Les techniques d'éjection des sous-munitions sont largement connues et ne sont pas décrites dans ce qui suit. L'invention concerne la fermeture des compartiments à l'aide de dispositifs éjectables sur commande.

Il existe de tels dispositifs. Un dispositif connu est constitué d'une trappe fragilisée par endroits, fixée aux bords du compartiment à d'autres endroits. Une poussée vers l'extérieur du compartiment est effectuée aux endroits fragilisés, qui sont brisés, et qui dépassent alors du fuselage de la roquette. Le coefficient aérodynamique de résistance à l'avancement de celle-ci (noté Cx dans ce qui suit) est alors modifié, et cette différence de Cx provoque un arrachement partiel de la trappe. La trappe n'étant arrachée qu'en partie, l'ouverture du compartiment est mal contrôlée : des fragments de trappe risquent de gêner le passage des sous-munitions.

La présente invention a pour objet de pallier cet inconvénient. Elle concerne un dispositif de fermeture éjectable d'une structure comportant :
- un couvercle ;
- des moyens de poussée vers l'extérieur de la structure ; caractérisé en ce qu'il comporte en outre :
- des moyens de blocage du couvercle:
- des moyens de transmission de la poussée auxdits moyens de blocage, la poussée étant susceptible de dégager le couvercle des moyens de blocage, puis de provoquer l'expulsion complète du couvercle.

Le couvercle du dispositif selon l'invention étant totalement expulsé, l'ouverture de la structure est parfaitement contrôlée et reproductible.

La présente invention a plus précisément pour objet un dispositif de fermeture éjectable d'une structure comportant :
- un couvercle ;
- des moyens de poussée vers l'extérieur de la structure, caractérisé en ce qu'il comporte en outre :
- des moyens de blocage du couvercle ;
- des moyens de transmission de ladite poussée ;
la poussée étant susceptible de dégager le couvercle des moyens de blocage, puis de provoquer, l'expulsion complète du couvercle.

Des précisions et différents modes de réalisation de l'invention ressortiront de la description suivante illustrée par les figures annexées qui représentent :
- la figure 1, une coupe transversale d'une roquette comportant trois dispositifs selon l'invention ;
- la figure 2, une coupe partielle d'un premier mode de réalisation du dispositif selon l'invention avant son éjection ;
- la figure 3, une coupe partielle du dispositif de la figure 2 au début de son éjection ;
- la figure 4, une coupe partielle du dispositif de la figure 2 à la fin de son éjection ;
- la figure 5, une coupe partielle d'un second mode de réalisation du dispositif selon l'invention ;
- la figure 6, une coupe partielle d'un troisième mode de réalisation du dispositif selon l'invention.

Sur ces différentes figures, les mêmes réferences se rapportent aux mêmes éléments.

La description suivante sera faite à titre d'exemple dans le cadre de l'application du dispositif selon l'invention à la fermeture d'un compartiment d'une roquette contenant des sous-munitions.

La roquette comporte par exemple une partie cylindrique 24 où sont situés des compartiments à sous-munitions. La figure 1 représente un exemple de configuration d'une telle partie cylindrique 24 : la roquette comporte trois compartiments 23, par exemple identiques, contenant chacun une sous-munition 21. Les compartiments 23 sont fermés par des couvercles 1, situés à la périphérie de la partie cylindrique 24, et dont les bords longitudinaux sont fixés selon l'invention par des moyens 22 (les bords transversaux de ces couvercles sont emboîtés dans la partie 24). La partie cylindrique 24 comporte autant de moyens 22 que de couvercles 1 : chaque moyen 22 maintient deux couvercles 1 différents, et réciproquement, deux bords longitudinaux opposés d'un couvercle 1 donné sont retenus par deux moyens 22 différents. Dans ce qui suit on ne décrira que la fixation d'un seul bord longitudinal d'un couvercle 1 par un seul ensemble 22.

La figure 2 représente une coupe d'une premier mode de réalisation du dispositif selon l'invention comportant un couvercle 1 dont seule une partie est dessinée, et un moyen 22 totalement représenté. Cette figure illustre la configuration du dispositif avant son éjection. Le bord 8 du couvercle 1 est maintenu par le moyen 22 qui comporte :
- une pièce 2, appelée "cle", emboîtée dans le bord 8, et enserrant la partie externe de ce bord 8, bloquant ainsi le couvercle 1 ;
- des moyens de poussée de la clé 2 et du bord 8 vers l'extérieur de la structure, comportant une membrane gonflable 3 ; une partie 10 de la membrane 3 est fixée, par exemple, au moyen de colle, au bord 7 du compartiment 23 : ce bord 7 a la forme d'une coupe au fond de laquelle est collée la partie 10 ;
- des moyens de transmission de cette poussée, comportant une barrette rigide 4 et une lame de ressort 5 ; la barrette 4 est située entre la clé 2 et la membrane 3 ; le ressort 5 est comprimé entre la barrette 4 et le bord 8 du couvercle 1 pendant toute la durée qui sépare le montage du dispositif de l'éjection de ce même dispositif : le ressort est dit en "précontrainte" entre la barrette 4 et la partie interne du bord 8 ;
- une vis 6 de fixation de la clé 2 à la barrette 4 ; cette fixation maintient le dispositif en place avant son éjection.

Le bord 8 du couvercle 1 comporte un renflement 28 s'appuyant contre le bord 7 du compartiment 23. Un joint 13 situé entre les bords 8 et 7 assure l'étanchéité de la fermeture du compartiment 23 : en effet, il n'est pas souhaitable que les sous-munitions soient mouillées ou humides.

Les figures 3 et 4 illustrent l'éjection du dispositif de la figure 2.

Une telle éjection est déclenchée par le gonflement de la membrane 3, reliée par exemple à un générateur pyrotechnique de gaz non représenté sur les figures 2 à 4. Les techniques de gonflement de membranes destinées à réaliser une poussée quelconque sont connues en elles-mêmes et ne sont donc pas décrites ici. En se gonflant la membrane 3 effectue une poussée (par rapport au bord 7 du compartiment 23) radiale et centrifuge 9 (par rapport à la partie cylindrique 24 de la roquette).

La poussée 9 s'exerce sur la barrette 4, comprimant ainsi le ressort 5, comme illustré sur la figure 3 ; la forme de la barrette 4 permet à la clé 2 d'être déboîtée du bord 8 : sur la figure 3, la clé 2 est presque déboîtée.

Dès que la clé 2 est déboîtée, le ressort 5 se détend expulsant ainsi le bord 8 du couvercle 1, comme l'indiquent les flèches 11, sur la figure 4. Selon le mode de réalisation décrit, le joint 13 reste fixé au bord 8, lors de l'expulsion de ce dernier. La membrane 3, continuant à se gonfler, pousse les éléments 4, 5, 2 et 6 suivant la flèche 9. La situation obtenue est illustrée sur la figure 4 : le dispositif est démonté. La roquette est de préférence soumise à une rotation autour de son axe, d'une manière connue par l'homme de l'art, la force centrifuge résultante permettant notamment d'accentuer l'éjection des éléments précités. Les différents éléments dépassent alors du fuselage de la roquette, modifiant ainsi son Cx. Cette différence de Cx provoque l'arrachment du couvercle 1 d'une part, et des éléments 2, 6, 4 et 5, d'autre part. Seule la membrane 3 reste, au moins partiellement, fixée au bord 7 du compartiment 23, mais elle ne gêne aucunement l'éjection des sous-munitions.

La figure 5, représente une coupe d'un second mode de réalisation du dispositif selon l'invention, avant son éjection. Le second mode de réalisation diffère du premier par le fait que le bord 7 du compartiment 23 comporte un rebord 12 ; le ressort 5 est en précontrainte entre la barrette 4 (comme dans le cas de la figure 2) et ce rebord 12 (au lieu du bord 8 du couvercle 1), ce qui assure une plus grande force de détente du ressort 5 que dans le cas du premier mode de réalisation.

Le dispositif de la figure 5 fonctionne comme celui de la figure 2, sauf en ce qui concerne le ressort 5. Celui-ci est d'abord comprimé par la poussée radiale et centrifuge provoquée par le gonflement de la membrane 3 (comme sur la figure 3) ; une fois la clé déboîtée le ressort 5 se dégage du rebord 12 (contrairement à la figure 3), et se détend en appuyant sur le bord 8 du couvercle 1 (comme sur la figure 4).

La figure 6 représente une coupe d'un troisième mode de réalisation du dispositif selon l'invention, avant son éjection. Le troisième mode de réalisation diffère du second par le fait qu'il comporte une barrette monobloc, constituée d'une partie rigide 34 et d'une partie élastique 35, à la place de la barrette rigide 4 et de la lame de ressort 5. Les parties 34, et 35, assurent respectivement les mêmes fonctions que les éléments 4 et 5, de la figure 5. Néanmoins, la partie élastique 35, contrairement au ressort 5, n'est pas du tout comprimée avant l'éjection du dispositif. De ce fait, son élasticité ne risque pas d'être réduite par suite d'une précontrainte trop longue, les matériels militaires étant parfois stockés pendant de longues péroides. Le dispositif de la figure 6 est donc plus fiable que celui de la figure 5, ou celui des figures 2, 3 et 4.

## Revendications

1. Dispositif de fermeture éjectable d'une structure (23) comportant :
- un couvercle (1) ;
- des moyens de poussée (3, 10) vers l'extérieur de la structure (23) ;
caractérisé en ce qu'il comporte en outre :
- des moyens de blocage (2, 6) du couvercle (1) ; - des moyens de transmission (4, 5, 34, 35) de la poussée auxdits moyens de blocage, la poussée étant susceptible de dégager le couvercle (1) des moyens de blocage (2, 6), puis de provoquer l'expulsion complète du couvercle (1).

2. Dispositif selon la revendication 1, caractérisé en ce que les moyens de transmission (4, 5, 34, 35) comportent des moyens formant ressort (5, 35) susceptibles de se détendre et de faciliter ainsi l'expulsion complète du couvercle (1).

3. Dispositif selon l'une des revendication 1 ou 2, caractérisé en ce que les moyens de poussée (3, 10) comportent une membrane (3) gonflable, reliée à des moyens de gonflement, le gonflement de la membrane (3) provoquant ladite poussée.

4. Dispositif selon la revendication 3, caractérisé en ce que les moyens de poussée (3, 10) comportent une partie (10) fixée au bord (7) de la structure (23).

5. Dispositif selon l'une des revendications 2 à 4, caractérisé en ce que les moyens de transmission (4, 5, 34, 35) comportent une barrette rigide (4) et une lame de ressort (5), la lame de ressort (5) constituant les moyens formant ressort (5, 35).

6. Dispositif selon la revendication 5, caractérisé en ce que la lame de ressort (5) est initialement en précontrainte entre la barrette (4) et le bord (8) du couvercle (1).

7. Dispositif selon la revendication 5, caractérisé en ce que le bord (7) de la structure (23) comporte un rebord (12), la lame du ressort (5) étant initialement en précontrainte entre la barrette (4) et ce rebord (12).

8. Dispositif selon l'une des revendications 2 à 4, caractérisé en ce que les moyens de transmission (4, 5, 34, 35) comportent une barrette monobloc (34, 35), constituée d'une partie rigide (34) et d'une partie élastique (35), la partie élastique (35) constituant les moyens formant ressort (5, 35).

9. Dispositif selon l'une des revendications 5 à 7, caractérisé en ce que les moyens de blocage (2, 6) du couvercle (1) comportent une clé (2) emboîtée dans le bord (8) du couvercle (1), et une vis (6) de fixation de la clé (2) à la barrette (4).

10. Dispositif selon la revendication 8, caractérisé en ce que les moyens de blocage (2, 6) du couvercle (1), comportent une clé (2) emboîtée dans le bord (8) du couvercle (1), et une vis (6) de fixation de la clé (2) à la partie rigide (34) de la barrette monobloc (34, 35).
